# EUROPÄISCHE PATENTSCHRIFT

(11) **EP 0 906 825 B1**
(45) Veröffentlichungstag und Bekanntmachung des Hinweises auf die Patenterteilung: **20.11.2002**
(21) Anmeldenummer: 98115978.3
(22) Anmeldetag: 25.08.1998
(51) Int. Cl.: B41F 7/02, B41C 1/10

(54) **Verfahren zum Betrieb einer Rotationsdruckmaschine**
Method for operating a rotary press
Procédé d'opération d'une presse rotative

(30) Priorität: 02.10.1997 DE 19743770
(43) Veröffentlichungstag der Anmeldung: 07.04.1999
(73) Patentinhaber: Heidelberger Druckmaschinen Aktiengesellschaft, 69115 Heidelberg (DE)
(72) Erfinder: Schmid, Gotthard, 69254 Malsch (DE); Richards, John Sheridan, Barrington, NH 03825 (US)

(56) Entgegenhaltungen:
- EP-A- 0 368 179
- EP-A- 0 580 394
- EP-A- 0 639 452
- EP-A- 0 867 279
- WO-A-92/12011
- WO-A-97/02143
- DE-A- 19 533 811
- DE-U- 9 116 212

## Beschreibung

Die Erfindung betrifft Verfahren zum Betrieb einer Rotationsdruckmaschine mit mindestens zwei in der Druckmaschine bebilderbaren Druckformen, mit denen nach einer einmaligen Bebilderung mehrere Drucke durchführbar sind, gemäß dem Oberbegriff der Ansprüche 1 und 2.

In der DE 195 12 420 A1 ist eine Mehrfarbendruckmaschine mit einer mehreren Druckformzylindern nacheinander zuordenbaren Bebilderungseinheit beschrieben. Auf diese Weise werden die Kosten im Vergleich zu einer Zuordnung von je einer Bebilderungseinrichtung pro Druckformzylinder reduziert. Ein Bebildern von Druckformen während des Betriebes der Druckmaschine ist hier nicht vorgesehen, so daß für jeden Auftragswechsel eine Betriebsunterbrechung notwendig ist. Der daraus resultierende Makulaturanfall bei Betriebsfortsetzung und die in der Summe hohen Stillstandszeiten verursachen eine vergleichsweise schlechte Wirtschaftlichkeit.

In der DE-PS 28 44 418 ist eine Rollenrotationsdruckmaschine mit fliegendem Druckbildwechsel in einer Eindruckeinheit beschrieben, das heißt, daß beim Erreichen einer bestimmten Auflage mit einem ersten Eindruckbild das momentan druckende Druckwerk abgestellt und ein weiteres Druckwerk der Eindruckeinheit ohne Maschinenstillstand in Betrieb genommen wird. Während das weitere Druckwerk arbeitet, kann das abgestellte Druckwerk für den nächsten Eindruck vorbereitet werden. Ein Bebildern von Druckformen in der Druckmaschine ist hier nicht vorgesehen, so daß bei kleinen Auflagenhöhen pro Druckbild die Kosten für die Druckvorstufe, z. B. die photochemische Plattenkopie, einen vergleichsweisen großen Kostenanteil der Gesamtkosten darstellen. Eine Automatisierung des Druckplattenwechsels läßt sich nur mit einem erheblichen technischen Aufwand erreichen.

In der EP 0 368 179 A2 ist eine Bildpunkt-Übertragungseinrichtung beschrieben, welche zunächst mit Mitteln der Elektrographie, Elektrophotographie oder Magnetographie ein Ladungsbild auf einem Transferband erzeugt, auf dem eine anschließend aufgetragene tonerähnliche Substanz in Abhängigkeit von der Ladung mehr oder weniger stark anhaftet. Danach wird das Transferband mittels einer als Bildabgabeeinheit fungierenden beheizbaren Walze an einen Druckformzylinder angedrückt, so dass die dabei wieder abschmelzende Substanz vom Transferband auf den Druckformzylinder übertragen wird. Wenn der Druckformzylinder fertig bebildert ist, wird das Transferband vom Druckformzylinder abgestellt. Während an dem soeben bebilderten Druckformzylinder der Fortdruck läuft, kann das Transferband an einen anderen Druckformzylinder angestellt werden und ein weiteres in Form von Substanzteilen zwischengespeichertes Druckbild auf letzteren übertragen werden. Ebenso kann die Zeit des Fortdrucks dazu genutzt werden, mittels der Bildpunkt-Übertragungseinrichtung ein neues Druckbild auf das Transferband zu übertragen.

Der Erfindung liegt die Aufgabe zugrunde, Verfahren zum Betrieb einer Rotationsdruckmaschine zu schaffen, durch welche Verfahren auch Druckaufträge und Teilauflagen geringer Auflagenhöhe bei geringem Makulaturanfall und günstiger Maschinenauslastung wirtschaftlich herstellbar sind.

Die Aufgabe wird gemäß der Erfindung durch Verfahren mit den Merkmalen von Anspruch 1 und 2 gelöst.

Gemäß der vorliegenden Erfindung zeichnen sich die Verfahren zum Betrieb einer Rotationsdruckmaschine mit mindestens zwei in der Druckmaschine bebilderbaren Druckformen, mit denen nach einer einmaligen Bebilderung mehrere Drucke durchführbar sind, unter anderem dadurch aus, daß während des Druckens mit der ersten Druckform die zweite Druckform bebildert wird. Die Bebilderung der zweiten Druckform erfolgt insbesondere für ein dem Drucken mit der ersten Druckform nachfolgendes Drucken mit der zweiten Druckform.

Die Verfahren lassen sich mittels einer Vorrichtung durchführen, bei welcher der ersten Druckform eine erste Bebilderungseinrichtung und der zweiten Druckform eine zweite Bebilderungseinrichtung zugeordnet ist.

Die Verfahren lassen sich auch mittels einer Vorrichtung durchführen, bei welcher der ersten Druckform und der zweiten Druckform eine einzige gemeinsame Bebilderungseinrichtung zugeordnet ist, welche zur Bebilderung der ersten und der zweiten Druckform einsetzbar ist.

Die Verfahren lassen sich beim Betrieb von Rollenrotations- und von Bogenrotationsdruckmaschinen anwenden. Die Vorrichtungen sind in diesen Maschinen einsetzbar.

Im Gegensatz zu den dynamischen bzw. löschbaren Druckformen in als Ausgabegeräte für Personalcomputer genutzten, z. B. nach dem elektrografischen Prinzip arbeitende Druckern und Plottern, bezieht sich die Erfindung auf einmalig bebilderbare - also dem Master-System zuordenbare - Druckformen mit einem speicherbaren, nicht löschbaren Druckbild. Diese Druckformen können in Form einer Druckplatte, einer Hülse oder einer aushärtbaren Fluidschicht oder vorzugsweise einer ab- und aufwickelbaren Druckfolie auf Druckformzylindern aufgebracht sein. Die Druckformen können als Offsetdruckformen, z. B. als konventionelle Naßoffsetdruckformen oder als feuchtmittellos arbeitende Trockenoffsetdruckformen, und auch als Druckformen des direkten Flachdrucks (Dilitho) ausgebildet sein.

Die Direktbebilderung der Druckformen kann gemäß eines Computer-to-press-Bebilderungsverfahrens erfolgen, welches eine örtliche bzw. pixelweise, vorzugsweise hochenergetische, Bestrahlung und eine nachfolgende manuelle oder automatische Reinigung der Druckform von Bebilderungsrückständen, z. B. thermisch zersetzten Materials einer nichtdruckenden Schicht der Druckform, umfaßt, so daß eine druckende Schicht an den Bildstellen freigelegt und aktiviert wird. Die nichtdruckende Schicht der Druckform kann eine Silikonschicht und die druckende Schicht eine Infrarotabsorptionsschicht sein.

Die Reinigung der Druckform kann mittels einer Reinigungseinrichtung oder durch den Bedruckstoff erfolgen. Für die Reinigung kann der nachfolgend zu bedruckende oder aus einem speziell für die Reinigung vorgesehenen Material bestehender Bedruckstoff eingesetzt werden. Die Bebilderungsrückstände können vom Bedruckstoff unmittelbar während des Druckbeginns z. B. durch wenige dabei zu Makulatur werdende Bogen, oder in einem dem Drucken vorangehenden Reinigungsdurchlauf aufgenommen werden. Bei nichtablativen Bebilderungsverfahren ist ein dem eigentlichen Bebilderungsprozeß folgender Reinigungsprozeß nicht erforderlich. Statt dessen können sich andere Prozesse zum Druckfertigmachen der Druckform dem Bebildern anschließen.

Die vollständige Bebilderung der Druckform erfordert in Abhängigkeit vom jeweiligen Bebilderungsverfahren einen bestimmten Zeitaufwand, z. B. insgesamt 12 Min., wobei die Bestrahlung der Druckform 6 Min. und das Reinigen 6 Min. dauern kann.

Eine Gesamtauflage eines Druckproduktes kann aus der ersten Teilauflage, welche mit einem Druckbild oder Eindruck versehen werden soll, und der zweiten Teilauflage, welche mit einem anderen Druckbild oder Eindruckbild versehen werden soll, bestehen. Während der Herstellung der ersten Teilauflage unter Einsatz der das erste Druck- oder Eindruckbild druckenden ersten Druckform wird die zweite Druckform in der Druckmaschine bebildert, z. B. bestrahlt und gereinigt. In der Regel erfordert das Drucken der ersten Teilauflage weitaus mehr Zeit, als der Bebilderungsvorgang insgesamt in Anspruch nimmt, so daß dieser vollständig während des Druckens der ersten Teilauflage durchgeführt werden kann.

In diesem Fall erfolgt zwischen dem Drucken mit der ersten Druckform und dem Drucken mit der zweiten Druckform der fliegende Wechsel. Hierzu wird eine die zweite Druckform umfassende, zweite Druckeinrichtung über einen Antrieb auf Fortdruckdrehzahl beschleunigt, die zweite Druckeinrichtung mit der Druckmaschinendrehzahl synchronisiert und an den Hauptantrieb der Druckmaschine angekuppelt sowie die zweite Druckform in Druckposition gebracht. Währenddessen kann die erste Druckform aus der Druckposition gebracht und die die erste Druckform umfassende, erste Druckeinrichtung vom Hauptantrieb abgekuppelt werden, so daß die erste Druckeinrichtung bis zum Stillstand oder bis zum Erreichen einer geringeren Drehzahl (Schleichgang) verzögert werden kann. Der zuvor beschriebene fliegende Wechsel kann bei ununterbrochen fortlaufendem Betrieb einer dritten oder mehrerer weiterer von der Druckmaschine umfaßten Druckeinrichtungen oder Druckwerke erfolgen. Mit letztgenannten weiteren Druckwerken kann das eigentliche Druckbild der Gesamtauflage des Auftrages gedruckt werden, wobei mittels der als Eindruckeinheit fungierenden ersten und zweiten Druckeinrichtung zusätzliche Eindrucke in dieses eigentliche Druckbild gedruckt werden können. Die weiteren Druckwerke können dabei konventionelle Druckformen umfassen, die z. B. mittels Plattenkopie außerhalb der Druckmaschine und nicht innerhalb der Druckmaschine bebilderbar sind.

Bei Aufträgen mit mehr als zwei Teilauflagen kann eine wechselweise Bebilderung und ein wechselweiser Einsatz der ersten Druckform und der zweiten Druckform erfolgen. Selbstverständlich kann das Verfahren auch unter Verwendung von mehr als zwei in der Druckmaschine bebilderbaren Druckformen durchgeführt werden, wobei z. B. eine erste Druckform im Einsatz ist, während eine zweite Druckform und eine dritte Druckform bebildert werden. Nach Fertigstellung der mit der ersten Druckform gedruckten Teilauflage erfolgt ein Wechsel des Druckwerkes, so daß die folgenden Drucke oder Eindrucke unter Einsatz der zweiten Druckform durchgeführt werden, währenddessen die Bebilderung der ersten Druckform beginnt und die Bebilderung der dritten Druckform zu Ende geführt wird. Die erste und die zweite Bebilderungseinrichtung der Vorrichtung zur Durchführung des Verfahrens können durch je eine separat zugeordnete oder durch eine einzige wahlweise zuschaltbare gemeinsame elektronische Steuerungseinrichtung angesteuert werden. Die Steuerungseinrichtung kann z. B. einen Mikroprozessor enthalten und Bitmap-Dateien aus Electronic-Publishing-Systemen, z. B. aus einem Raster-Image-Processor, übernehmen, wobei diese digitalen Daten an die z. B. eine Zeile von 11 Laser-Dioden oder elektroerosive Funken erzeugende Elektroden umfassenden Schreibköpfe der Bebilderungseinrichtungen weitergeleitet werden. Eine gemeinsame Bebilderungseinrichtung der erfindungsgemäßen Vorrichtung kann durch ein wahlweises Anbringen, z. B. ein Umstecken von einer ersten, der ersten Druckform zugeordneten Halterung in eine zweite, der zweiten Druckform zugeordnete Halterung, der jeweiligen Druckform zugeordnet werden. Vorzugsweise kann die gemeinsame Bebilderungseinrichtung in eine ersten Position zur Bebilderung der ersten Druckform und in eine zweite Position zur Bebilderung der zweiten Druckform verstellbar, z. B. verschieb-, dreh- oder schwenkbar, ausgebildet sein. Weitere Zuordnungen oder Verstellungen der gemeinsamen Bebilderungseinrichtung in Positionen, z. B. in eine Bebilderungsposition zur Bebilderung einer dritten oder weiterer Druckformen oder in eine eine Reinigung der zweiten Druckform während des Einsatzes der ersten Druckform ermöglichende Neutralposition, sind möglich.

Eine Vorrichtung kann zur Durchführung einer besonderen Ausführungsform des erfindungsgemäßen Verfahrens, welches beinhaltet, daß in ein bereits gedrucktes Druckbild in-line Eindrucke eingedruckt werden, ausgebildet sein. Hierzu kann eine Rotationsdruckmaschine derart ausgestaltet sein, daß in Bedruckstofförderrichtung gesehen den für einen ein- oder zweiseitigen Vier- oder Mehrfarbendruck notwendigen Druckwerken zwei Eindruckeinrichtungen nachgeordnet sind. Jede der Eindruckeinrichtungen kann z. B. einen an einen Gegendruckzylinder an- und abstellbaren Druckformzylinder oder eine an den Gegendruckzylinder an- und abstellbare Druckform - und Gummituchzylinder-Kombination umfassen.

Das erfindungsgemäße Verfahren umfaßt ferner eine Verfahrensvariante, bei welcher eine Druckmaschine mit vier Druckwerken für zweifarbiges Drucken eingesetzt wird, wobei jedes Druckwerk eine in der Druckmaschine bebilderbare Druckform umfaßt. Hierbei erfolgt während des Druckens eines ersten zweifarbigen Auftrages mit einem ersten und einem zweiten Druckwerk eine Bebilderung des dritten und vierten Druckwerkes für einen nachfolgenden zweiten zweifarbigen Auftrag. Auf diese Weise können Druckmaschinen mit einer großen Anzahl von Druckwerken für Aufträge mit einer kleineren Anzahl von zu verdruckenden Farben - z. B. Vierfarbendruckmaschinen für Zweifarbenaufträge oder Perfektordruckmaschinen mit acht Druckwerken und Wendeeinrichtung zum zweiseitigen Bedrucken in einem Druckgang für einseitige Vierfarbenaufträge - sehr wirtschaftlich ausgelastet werden.

Die Erfindung wird nachfolgend mit Bezug auf die Zeichnungen anhand bevorzugter Ausführungsformen beschrieben.

In den Zeichnungen zeigen:
- Fig. 1: eine schematische Darstellung einer Rotationsdruckmaschine in Reihenbauweise mit einer Vorrichtung zur Durchführung des erfindungsgemäßen Verfahrens;
- Fig. 2: ein Flußdiagramm, welches schematisch den Ablauf der Steuerungsvorgänge der Steuerung einzelner Maschinenkomponenten der in Fig. 1 dargestellten Druckmaschine bei der Durchführung des erfindungsgemäßen Verfahrens veranschaulicht und
- Fig. 3: eine schematische Darstellung einer Rotationsdruckmaschine in Satellitenbauweise mit einer weiteren Vorrichtung zur Durchführung des erfindungsgemäßen Verfahren.

Die in Fig. 1 dargestellte Rotationsdruckmaschine in Reihenbauweise mit einer Vorrichtung zur Durchführung des erfindungsgemäßen Verfahrens umfaßt ein erstes Druckwerk 82, ein zweites Druckwerk 84, einen Bogenanleger 86, eine Bogenübergabe- und/oder Bogenwendeeinrichtung 88, einen Bogenausleger 90 und eine zentrale Steuerungseinrichtung 118 für die Steuerung der genannten Komponenten der Druckmaschine einschließlich der in Fig. 1 nicht dargestellten Antriebe der Komponenten sowie der nicht dargestellten, den Druckwerken 82, 84 zugeordneten Farb- oder Farb- und Feuchtwerke. Jedes der Druckwerke 82, 84 umfaßt einen Gegendruckzylinder 96, 102, einen Gummituchzylinder 94, 100 und einen Druckformzylinder 92, 98 mit einer Druckform 104, 110. Den Druckformen 104, 110 sind je eine Reinigungseinrichtung 108, 114 und eine Bebilderungseinrichtung 106, 112 zugeordnet. Die Bebilderungseinrichtungen 106, 112 können einen Laser, einen diesem nachgeordneten Modulator sowie eine die modulierte Strahlung zu einer Fokusieroptik übertragende Faseroptik umfassen. Die Fokusieroptik kann spiralförmig über die Oberfläche der Druckform 104, 110 auf dem rotierenden Druckformzylinder 92, 98 geführt werden, wo der Laserstrahl an den Positionen des Rasters die gewünschten Näpfchen bohrt. Die Bebilderungseinrichtungen 106, 112 werden durch eine Bebilderungssteuereinrichtung 116 gesteuert, welche in einem ersten Betriebsmodus die erste Bebilderungseinrichtung 106 und in einem zweiten Betriebsmodus die zweite Bebilderungseinrichtung 112 ansteuert und die mit der zentralen Steuerungseinrichtung 118 verbunden ist. Die zentrale Steuerungseinrichtung 118 ist mit einem Bedienpult 138 verbunden, über welches in bekannter Weise Betriebsparameter und Befehle zur Steuerung der Druckmaschine eingebbar sind. Eine von der zentralen Steuereinrichtung 118 getrennte Bebilderungssteuereinrichtung 116 oder eine Bebilderungssteuerung durch die zentrale Steuereinrichtung 118 sind ebenso möglich.

Zur Bebilderung sind die Druckformzylinder 92, 98 in eine Bebilderungsposition bewegbar, in der sie die Gummituchzylindern 94, 100 nicht kontaktieren. Eine Positionierung 120, 124 der Bebilderungseinrichtungen 106, 112 kann zusätzlich vorgesehen sein, so daß auf diese Weise ein für die Bebilderung geeigneter Abstand zwischen den wirksamen Elementen der Bebilderungseinrichtungen 106, 112, z. B. Laser-Dioden oder einer Fokusieroptik, und der Druckformoberfläche der Druckformen 104, 110 eingestellt und konstant gehalten werden kann, so daß ein exakt definierter Durchmesser der Rasterpunkte bzw. Näpfchen gewährleistet ist. Die Reinigungseinrichtungen 108, 114 sind ebenfalls positionierbar und können in Form eines auf- und abwickelbaren Reinigungstuches in Kombination mit einem dieses an die Druckformoberfläche anpressenden Andrückelement ausgebildet sein, wobei indirekt über die Reinigungseinrichtung oder auf direktem Weg ein Reinigungsfluid auf die Druckformoberfläche aufgebracht werden kann.

Die Durchführung des erfindungsgemäßen Verfahrens wird nachfolgend beispielhaft für den Fall erläutert, daß zwei Druckaufträge bearbeitet werden. Der erste Druckauftrag wird mit dem zweiten Druckwerk 84 unter Einsatz der bereits bebilderten zweiten Druckform 110 gedruckt. Die Bögen 128 werden vom Bogenanleger 86 zum ersten Druckwerk 82, von diesem über die Bogenübergabeeinrichtung 88 zum zweiten Druckwerk 84 und über dieses zum Bogenausleger 90 gefördert. Während die Bögen 128 im zweiten Druckwerk 84 bedruckt werden, erfolgt eine Bebilderung der ersten Druckform 104 im ersten Druckwerk 82 für den zweiten Druckauftrag, welcher dem ersten Druckauftrag nachfolgend bearbeitet werden soll. Bei der Bebilderung der ersten Druckform 104 ist der Druckformzylinder 92 vom Gummituchzylinder 94 abgestellt, wobei der Gummituchzylinder 94 an den Gegendruckzylinder 96 angestellt oder von diesem abgestellt sein kann. Die Bearbeitung der kompletten Auflage des ersten Druckauftrages kann eine zur Bebilderung der ersten Druckform 104 hinreichende Zeitspanne erfordern, so daß eine komplette Bebilderung, einschließlich eines Einbrennens aller Bildpunkte bzw. Pixel in die ersten Druckform 104 sowie eines nachfolgenden Reinigens der ersten Druckform 104 vom bei der ablativen Bebilderung thermisch zersetzten Druckformmaterial mittels der Reinigungseinrichtung 108, in dieser Zeitspanne durchführbar sein kann. Nach Bearbeitung des ersten Druckauftrages wird die Bearbeitung des zweiten Druckauftrages begonnen, indem der Druckformzylinder 92 in eine Arbeitsposition gebracht wird, in welcher ein Zusammenwirken mit dem Gummituchzylinder 94 gegeben ist und indem gleichzeitig der Druckformzylinder 98 aus einer derartigen Arbeitsposition in eine Bebilderungsposition gebracht wird. Ein solcher fliegender Druckformenwechsel minimiert die anfallende Makulatur, wobei gegebenenfalls ein kurzes Zwischenwaschen des Gummituchzylinders 100 und / oder ein Aufheben dessen Kontaktes zum Gegendruckzylinder 102 erfolgen kann. Die vorzugsweise als Druckfolienbahnen ausgebildeten Druckform 104, 110 können durch einen Druckfolienvorschub 132 erneuert werden, indem bebilderte und gebrauchte Bereiche einer Druckfolienbahn auf einen ersten Wickel 134 aufgewickelt und frische bebilderbare Druckfolienabschnitte von einem zweiten Wickel 136 abgewickelt werden. Danach kann während der Druckbearbeitung des zweiten Druckauftrages im ersten Druckwerk 82 eine Bebilderung der zweiten Druckform 110 erfolgen.

Die Bebilderungssteuereinrichtung 116 kann manuell oder, wie gezeigt, durch die zentrale Steuereinrichtung 118 wahlweise in einen ersten Betriebsmodus - zur Ansteuerung der ersten Bebilderungseinrichtung 106 zur Bebilderung der ersten Druckform 104 - und in einen zweiten Betriebsmodus - zur Ansteuerung der zweiten Bebilderungseinrichtung 112 zur Bebilderung der zweiten Druckform 110 - schaltbar sein. Die Druckbilddaten und andere Daten für die Bebilderung der Druckformen 104, 110 können von der Bebilderungssteuereinrichtung 116 von im Datenfluß vorgeordneten electronic-publishing-Systemen on-line oder, wie gezeigt, von transportablen Datenspeichermedien 130, z. B. Disketten, übernommen werden. Die Verbindung der Bebilderungssteuereinrichtung 116 mit der zentralen Steuereinrichtung 118 und auch eine Integration in letzerer ermöglichen eine weitere Nutzung der Bilddaten für die Steuerung weiterer Maschinenkomponenten, z. B. zur druckbildspezifischen Farbwerkseinstellung, sowie einen aktuelle Betriebszustände der Druckmaschine 80, insbesondere der Druckwerke 82, 84, betreffenden Signalfluß zur Bebilderungssteuereinrichtung 116. Ferner ist auch eine wahlweise Zuschaltung der Bebilderungssteuereinrichtung 116 zu den Bebilderungseinrichtungen 106, 112 sowie deren Aktivierung und Deaktivierung durch manuelle Bedienung möglich. Selbstverständlich kann die Druckmaschine 80 in weiteren Funktionen auch als eine Mehrfarbendruckmaschine und als eine Schönund Widerdruckmaschine betrieben werden, wobei z. B. eine nacheinander erfolgende Bebilderung der Druckformen 104, 110 vor Druckbeginn erfolgen kann. Die Druckmaschine 80 kann weitere Druckwerke umfassen, die den Druckwerken 82, 84 vor -, zwischen- und nachgeordnet sein können.

Bei einer bevorzugten Ausführungsform der Erfindung wird das erfindungsgemäße Verfahren unter Einsatz einer entsprechenden Steuerungssoftware in der eine Microprozessor-Schaltung umfassenden zentralen Steuereinrichtung 118 realisiert. Ein Beispiel für einen Programmablaufplan für eine derartige Steuerungssoftware ist in Fig. 2 dargestellt und wird nachfolgend beispielhaft auf Fig. 1 bezogen beschrieben.

Nach dem Programmstart in Stufe 140, welcher z. B. mit dem Einschalten der Druckmaschine erfolgen kann, werden in der Stufe 142 die Druckpositionen im zweiten Druckwerk 84 eingestellt, wobei z. B. der eine bereits fertig bebilderte erste Druckform 110 tragende Druckformzylinder 98 aus einer Bebilderungsposition in eine Arbeitsposition relativ zum Gummituchzylinder 100 gebracht wird. In der nächsten Programmstufe 144 wird mit dem Druck im zweiten Druckwerk 84 der Druckmaschine 80 begonnen. Nach dem Druckbeginn mit dem zweiten Druckwerk 84 erfolgt in einer nachfolgenden Programmstufe 146 die Bebilderung der ersten Druckform 104, welche in einer weiteren Programmstufe 148 vollständig abgeschlossen wird, so daß jetzt die ersten Druckform 104 druckfertig bebildert ist. Jetzt kann eine Einstellung der Druckpositionen im ersten Druckwerk 82, z. B. in oben der beschriebenen Weise, gemäß einer Programmstufe 150 erfolgen. Nachdem ein erster Druckauftrag mit der im zweiten Druckwerk 84 enthaltenen zweiten Druckform 110 fertiggestellt wurde und nachdem die komplette Auflage des ersten Druckauftrages gedruckt wurde, folgt eine Programmstufe 152, in welcher ein fliegender Wechsel vom Drucken mit dem zweiten Druckwerk 84 zum Drucken mit dem ersten Druckwerk 82, d. h. ein mit der Druckbeendung des Druckens mit der zweiten Druckform 110 gleichzeitiger Druckbeginn eines zweiten Druckauftrages mit der ersten Druckform 104. Dieser fliegende Wechsel kann erfolgen, indem z. B. der Gummituchzylinder 94 zuerst an den eingefärbten Druckformzylinder 92 und nachfolgend an den Gegendruckzylinder 96 angestellt wird, währenddessen gleichzeitig der Gummituchzylinder 100 vom Gegendruckzylinder 102 und dem Druckformzylinder 98 abgestellt wird. Die Druckformzylinder 92, 98 können über Kupplungen an den Antrieb der Druckmaschine 80 koppelbar und von diesem abkoppelbar sein, so daß der jeweils nichtdruckende Druckformzylinder 92; 98 durch einen weiteren Antrieb mit einer von der Maschinengeschwindigkeit unabhängigen Bebilderungsgeschwindigkeit antreibbar ist.

In einer nachfolgenden Programmstufe 154 wird die zweite Druckform 110 erneuert, z. B. indem eine Druckformhülse manuell ausgetauscht wird oder eine Druckplatte automatisch gewechselt wird oder eine auf- und abwickelbare Druckfolienbahn weitergetaktet wird, so daß der Druckformzylinder 98 mit einer neuen bebilderbaren Druckform 110 versehen wird. In einer weiteren Programmstufe 156 erfolgt eine Rücksprungabfrage, das heißt, ob dem zweiten Druckauftrag weitere Druckaufträge folgen bzw. ob die Anzahl n hintereinander zu bearbeitender Aufträge größer als die Anzahl z fertiggestellter Aufträge ist. Liegt kein weiterer Druckauftrag vor, kann, nachdem die komplette Auflage des zweiten Druckauftrages gedruckt wurde, in einer folgenden Programmstufe 158, das Drucken mit der ersten Druckform 104 beendet werden, indem der Druckformzylinder 92 vom Gummituchzylinder 96 abgestellt wird. Liegen weitere Druckaufträge, z. B. ein dritter Druckauftrag, vor, dann werden die vorangegangenen Programmstufen erneut durchlaufen, wie mit der Schleife 160 angedeutet. In der letzten Programmstufe 161 wird das Programm beendet.

Gemäß einer bevorzugten Ausführungsform der Erfindung umfaßt eine in Fig. 3 dargestellte Rotationsdruckmaschine eine Satellitendruckwerkseinheit 2 mit vier oder mehr um einen mehrfachgroßen gemeinsamen Gegendruckzylinder 14 gruppierten Druckeinrichtungen 6, 8, 10, 12 und einer Eindruckwerkseinheit 4 mit einer ersten Eindruckeinrichtung 16 und einer zweiten Eindruckeinrichtung 18 und gegebenenfalls weiterer Eindruckeinrichtungen. Die Satellitendruckwerkseinheit 2 und die Eindruckwerkseinheit 4 sind zueinander an- und abkoppelbar, wobei die Trennstelle 48 der Koppelung zwischen der einfachgroßen, zweiten Übergabetrommel 26 und der doppeltgroßen - d. h. zwei Druckbögen zugleich führenden - Transfertrommel 24, welcher eine einfachgroße, erste Übergabetrommel 22 vorgeordnet ist, verläuft. Die Satellitendruckwerkseinheit 2 und die Eindruckwerkseinheit 4 sind mit dem Verbindungselement 78 aneinander koppelbar, wobei weitere Koppelungen nicht in der Figur dargestellt sind. Die antriebsmäßige Koppelung kann z. B. über eine elektronische Koppelung separater Antriebe beider Einheiten 2, 4 mittels der zentralen Steuerungseinrichtung 71 oder über einen in eine der Einheiten 2; 4 integrierten Zentralantrieb und einen dessen Antriebsleistung zur anderen Einheit 2; 4 übertragendes Getriebe, z. B. einen Zahnräderzug, realisiert sein.

Zumindest eine der Einheiten 2; 4 ist in eine Richtung 46 verschiebbar, während die andere Einheit 2; 4 stationär im Fundament 33 verankert sein kann. Die Verschiebbarkeit der Einheiten 2, 4 kann durch in Laufschienen 35 geführte Rollen 36 oder andere Verschiebungen erleichternde Führungen ermöglicht sein, wobei die verschiebbaren Einheiten 2, 4 im Fundament 33 mit Feststellelementen 37 arretierbar sein können.

Durch die geschaffene Trenn- und Koppelbarkeit ist eine Koppelung der Einheiten 2, 4 und ein Betrieb mit weiteren Modulen, z. B. bogenanlegenden und -auslegenden sowie druckweiterverarbeitenden Modulen, - d. h. eine einsatzbedingte wahlweise Kombination und auch ein Separatbetrieb der Einheiten 2, 4 - möglich. Beispielsweise kann die Satellitendruckwerkseinheit 2 mit einer im wesentlichen gleichartig oder spiegelbildlich ausgebildeten weiteren Satellitendruckwerkseinheit kombiniert werden, so daß ein zweiseitiger Vier- oder Mehrfarbendruck oder ein einseitiger Acht- oder Mehrfarbendruck möglich ist. Das erfindungsgemäße Verfahren kann dabei innerhalb nur einer der Satellitendruckwerke- bzw. Eindruckeinheiten oder modulübergreifend durchgeführt werden.

Die Übergabetrommeln 22, 26 und die Transfertrommel 24 weisen Druckbögen haltende Einrichtungen, z. B. Greiferleisten und Sauggreifer, auf, so daß die Druckbögen 30 lagesicher auf den Umfangsoberflächen der Trommel 22, 24, 26 geführt und von einer Trommel 22; 24 zur anderen Trommel 24; 26 übergeben werden können. Die Druckbogentransfereinrichtung 22, 24, 26 kann umstellbar und dadurch in zwei Betriebsmodi betreibbar ausgebildet sein. Die von der Bogentransfereinrichtung 22, 24, 26 von der Satellitendruckwerkseinheit 2, z. B. direkt vom vierfachgroßen Gegendruckzylinder 14 übernommenen, ein Druckbild auf der Vorderseite 40 tragenden Druckbögen 30 können in einem ersten Betriebsmodus - dem Schöndruckmodus - derart an die Eindruckwerkseinheit 4, z. B. direkt an den mehrfachgroßen Gegendruckzylinder 20, übergeben werden, daß mit der Eindruckwerkseinheit 4 Eindruckbilder in das Druckbild der Vorderseite 42 eindruckbar sind. In einem zweiten Betriebsmodus - dem Schön- und Wiederdruckmodus - arbeitet die Druckbogentransfereinrichtung 22, 24, 26 als eine Wendeeinrichtung, wobei die Transfertrommel 24 als eine Speichertrommel, die mit der hierbei als Wendetrommel fungierenden zweiten Übergabetrommel 26 in bekannter Weise zusammenwirkt, fungiert, so daß die Druckbögen 30 gewendet an die Eindruckwerkseinheit 4 übergeben werden, wobei die Druckbögen 30 mit ihrer vormaligen Vorderseite 40 auf dem Gegendruckzylinder 20 aufliegen und ein Bedrucken der Rückseite 44 durchführbar ist. Die Pfeilspitzen in Fig. 3 symbolisieren die auf den Druckbogen auf der jeweilige Seite aufgedruckten Farben.

Das erfindungsgemäße Verfahren kann mit der in Fig. 3 dargestellten Vorrichtung auf verschiedene Weise durchgeführt werden. Eine ersten Variante beinhaltet, daß eine Bebilderung einer oder mehrerer Eindruckeinrichtungen 16, 18, der Einheit 4 während des Druckens mit den Druckeinrichtungen 5, 7, 9, 11 der Einheit 2 erfolgt oder daß während des Druckens mit einer oder mehreren der Eindruckeinrichtungen 16, 18 der Einheit 4 eine Bebilderung einer oder mehrerer Druckeinrichtungen 5, 7, 9, 11 der Einheit 2 erfolgt. Diese ersten Variante ist auch auf zwei gekoppelte Satellitendruckwerkseinheiten anwendbar.

Gemäß einer zweiten Variante werden ein oder mehrere der Druckformen 5, 7, 9, 11 während des Druckens mit einer oder mehreren der Druckformen 5, 7, 9, 11 bebildert. Diese Variante kann sowohl im Separatbetrieb der Satellitendruckwerkseinheit 2 als auch im mit anderen Modulen, z. B. der Eindruckwerkseinheit 4, gekoppelten Betrieb realisiert sein.

Eine Kombination dieser Varianten untereinander und mit einer nachfolgend beschriebenen bevorzugten dritten Varianten und mit in der Beschreibung zu den Fig. 1 und 2 genannten oder in diesen gezeigten Merkmalen ist möglich.

Die bevorzugte dritte Variante beinhaltet die Durchführung des erfindungsgemäßen Verfahrens mittels der in die Eindruckwerkseinheit 4 integrierten Vorrichtungen 62, 70, 72, 73. Die z. B. als Schreibkopf mit Laserdioden ausgebildete Bebilderungseinrichtung 72 ist in eine erste Position a zur Bebilderung der ersten Druckform 49 und in eine zweite Position b zur Bebilderung der zweiten Druckform 51 sowie gegebenenfalls in eine Neutralpositon c stellbar. Dies kann vorzugsweise erfolgen, indem die Bebilderungseinrichtung 72 geschwenkt wird. Neben der Schwenkbewegung 74 kann eine weitere - gegebenenfalls mit dieser zwangsweise synchronisierte - Bewegung 76 der Bebilderungseinrichtung 72 erfolgen.

Bei der in Fig. 3 dargestellten Ausführungsvariante ist jeder Bebilderungseinrichtung 66, 72 eine separate Bebilderungssteuereinrichtung 73 zugeordnet. Es kann auch vorgesehen sein, daß den Bebilderungseinrichtungen 66, 72 eine gemeinsame, wahlweise zuschaltbare Bebilderungssteuereinrichtung 73 zugeordnet ist, welche die Bebilderung der Druckformen 5, 7, 9, 11 und die Bebilderung der Druckformen 49, 51 steuert.

Ferner kann auch eine einzige Bebilderungseinrichtung 66 mit zugehöriger Bebilderungssteuereinrichtung 73 zur nacheinander erfolgenden Bebilderung der Druckeinrichtungen 6, 8, 10, 12 bzw. Druckformen 5, 7, 9, 11 eingesetzt werden.

in Fig. 3 ist dargestellt, daß die Eindruckeinrichtung 16 zur Bebilderung außer Betrieb genommen ist, wozu der Druckformzylinder 58 und das Farbwerk 60, der Druckformzylinder 58 und der Gummituchzylinder 56 sowie der Gummituchzylinder 56 und Gegendruckzylinder 20 voneinander getrennt und abgestellt sind. Während in der Satellitendruckwerkseinheit 2 gedruckte vierfarbige Druckbilder eines ersten Teilauftrages auf der Vorderseite 42 des Druckbogens mit der zweiten Druckform 51 der zweiten Eindruckeinrichtung 18 Eindruckbilder eingedruckt werden, erfolgt eine Bebilderung der ersten Druckform 49 der ersten Eindruckeinrichtung 16 für das Eindrucken eines anderen Eindruckbildes in vierfarbige Druckbilder eines zweiten Teilauftrages. Während des Druckens dieses zweiten Teilauftrages mit der ersten Druckform 49 kann eine Bebilderung der zweiten Druckform 51 für einen dritten Teilauftrag erfolgen, wobei zuerst die gebrachte Druckform 51 durch eine neue bebilderbare Druckform ersetzt wird, dann eine Bestrahlung mit der Bebilderungseinrichtung 62 und dieser nachfolgend eine eventuell erforderliche Reinigung der Druckform 51 mit der Reinigungsvorrichtung 62 erfolgen kann.

### Bezugszeichenliste

- 2: Satellitendruckwerkseinheit
- 4: Eindruckwerkseinheit
- 5, 7, 9, 11: Druckformen
- 6, 8, 10, 12: Druckeinrichtung
- 14, 20: Gegendruckzylinder
- 16: erste Eindruckeinrichtung
- 18: zweite Eindruckeinrichtung
- 22: erste Übergabetrommel
- 24: Transfertrommel
- 26: zweite Übergabetrommel
- 28: Bogenanleger
- 30: Druckbogen
- 31: Anlagestapel
- 32: Bogenausleger
- 33: Fundament
- 34: Auslagestapel
- 36: Rollen
- 37: Feststellelement
- 38: Laufschiene
- 40, 42: Bogenvorderseite
- 44: Bogenrückseite
- 46: Richtung
- 48: Trennstelle
- 49: erste Druckform
- 50, 56: Gummituchzylinder
- 51: zweite Druckform
- 52, 58: Druckformzylinder
- 54, 60: Farbwerk
- 62: Reinigungseinrichtung
- 64: Zustellbewegung
- 68: Achse
- 70: Schwenkarm
- 71: Zentrale Steuereinrichtung
- 72: Bebilderungseinrichtung
- 73: Bebilderungssteuereinrichtung
- 74: Schwenkbewegung
- 76: Bewegung
- 78: Verbindungselement
- 80: Bogenoffset-Rotationsdruckmaschine
- 82: erstes Druckwerk
- 84: zweites Druckwerk
- 86: Bogenanleger
- 88: Bogenübergabeeinrichtung
- 90: Bogenausleger
- 92, 98: Druckformzylinder
- 94, 100: Gummituchzylinder
- 96, 102: Gegendruckzylinder
- 104: erste Druckform
- 106: erste Bebilderungseinrichtung
- 108: erste Reinigungseinrichtung
- 110: zweite Druckform
- 112: zweite Bebilderungseinrichtung
- 114: zweite Reinigungseinrichtung
- 116: Bebilderungssteuereinrichtung
- 118: zentrale Steuereinrichtung
- 120, 124: Positionierung der Bebilderungseinrichtung
- 122, 126: Positionierung der Reinigungseinrichtung
- 128: Druckbogen
- 130: Datenspeichermedium
- 132: Druckfolienvorschub
- 134: erster Wickel
- 136: zweiter Wickel
- 138: Bedienpult
- 140, 142, 144, 146, 148, 150, 152, 154, 156, 158, 160, 161: Programmstufen
- a, b, c: Positionen

## Patentansprüche

1. Verfahren zum Betrieb einer Rotationsdruckmaschine mit mindestens zwei in der Druckmaschine bebilderbaren Druckformen, mit denen nach einer einmaligen Bebilderung mehrere Drucke durchführbar sind,
**dadurch gekennzeichnet,**
**daß** mit den Druckformen (49, 51; 104, 110) ein erster Druckauftrag und ein zweiter Druckauftrag gedruckt werden, wobei während des Druckens des ersten Druckauftrages mit der ersten Druckform (49, 104) die zweite Druckform (51, 110) für das Drucken des zweiten Druckauftrags bebildert wird,
wobei diese Bebilderung der zweiten Druckform (51, 110) in der Druckmaschine erfolgt, wobei zwischen dem Einsatz der ersten Druckform (49, 104) zum Drucken des ersten Druckauftrages und dem Einsatz der zweiten Druckform (51, 110) zum Drucken des zweiten Druckauftrages ein fliegender Wechsel der Druckformen (49, 51; 104, 110) erfolgt und
wobei die Bebilderung der Druckformen (49, 51; 104, 110) durch örtliche Bestrahlung erfolgt.

2. Verfahren zum Betrieb einer Rotationsdruckmaschine mit mindestens zwei in der Druckmaschine bebilderbaren Druckformen, mit denen nach einer einmaligen Bebilderung mehrere Drucke durchführbar sind,
**dadurch gekennzeichnet,**
**daß** mit den Druckformen (49, 51; 104, 110) eine sich aus einer ersten Teilauflage und einer zweiten Teilauflage zusammensetzende Gesamtauflage gedruckt wird,
wobei während des Druckens der ersten Teilauflage mit der ersten Druckform (49, 104) die zweite Druckform (51, 110) für das Drucken der zweiten Teilauflage bebildert wird, wobei diese Bebilderung der zweiten Druckform (51, 110) in der Druckmaschine erfolgt,
wobei zwischen dem Einsatz der ersten Druckform (49, 104) zum Drucken der ersten Teilauflage und dem Einsatz der zweiten Druckform (51, 110) zum Drucken der zweiten Teilauflage ein fliegender Wechsel der Druckformen (49, 51; 104;110) erfolgt und
wobei die Bebilderung der Druckformen (49, 51; 104, 110) durch örtliche Bestrahlung erfolgt.

3. Verfahren nach Anspruch 1 oder 2,
**dadurch gekennzeichnet,**
**daß** die Druckformen (49, 51; 104, 110) nach der Bestrahlung durch einen Reinigungsvorgang von Bebilderungsrückständen gereinigt werden.

4. Verfahren nach einem der Ansprüche 1 bis 3,
**dadurch gekennzeichnet,**
**dass** die Bebilderung der ersten Druckform (104) mittels einer der ersten Druckform (104) zugeordneten ersten Bebilderungseinrichtung (106) und die Bebilderung der zweiten Druckform (110) mittels einer der zweiten Druckform (110) zugeordneten zweiten Bebilderungseinrichtung (112) durchgeführt wird.

5. Verfahren nach einem der Ansprüche 1 bis 3,
**dadurch gekennzeichnet,**
**dass** die Bebilderung der Druckformen (49, 51) mittels einer den Druckformen (49, 51) gemeinsam zugeordneten, einzigen Bebilderungseinrichtung (72) durchgeführt wird.

6. Verfahren nach Anspruch 5,
**dadurch gekennzeichnet,**
**daß** die gemeinsame Bebilderungseinrichtung (72) zur Bebilderung der ersten Druckform (49) in eine erste Position a und zur Bebilderung der zweiten Druckform (51) in eine zweite Position b verstellt wird.

7. Verfahren nach Anspruch 6,
**dadurch gekennzeichnet,**
**daß** die gemeinsame Bebilderungseinrichtung (72) in die erste Position a und die zweite Position b geschwenkt wird.

8. Verfahren nach Anspruch 4,
**dadurch gekennzeichnet,**
**daß** die Bebilderungseinrichtungen (106, 112) mittels einer gemeinsamen Bebilderungssteuereinrichtung (116) gesteuert werden.

## Claims

1. Method of operating a rotary printing machine having at least two printing formes on which an image can be set in the printing machine and with which a number of prints can be made after an image has been set once, **characterized in that**, using the printing formes (49, 51; 104, 110), a first print job and a second print job are printed, the second printing forme (51, 110) having an image set for printing the second print job while the first print job is being printed with the first printing forme (49, 104), this image being set on the second printing forme (51, 110) in the printing machine, a flying change of the printing formes (49, 51; 104, 110) being carried out between the usage of the first printing forme (49, 104) to print the first print job and the usage of the second printing forme (51, 110) to print the second print job, and the image being set on the printing formes (49, 51; 104, 110) by means of local irradiation.

2. Method of operating a rotary printing machine having at least two printing formes on which an image can be set in the printing machine and with which a number of prints can be made after an image has been set once, **characterized in that**, using the printing formes (49, 51; 104, 110), a total edition composed of a first part edition and a second part edition is printed, an image being set on the second printing forme (51, 110) to print the second part edition while the first part edition is being printed with the first printing forme (49, 104), this image being set on the second printing forme (51, 110) in the printing machine, a flying change of the printing formes (49, 51; 104 110) being carried out between the usage of the first printing forme (49, 104) to print the first part edition and the usage of the second printing forme (51, 110) to print the second part edition, and the image being set on the printing formes (49, 51; 104, 110) by means of local irradiation.

3. Method according to Claim 1 or 2, **characterized in that** following the irradiation, the printing formes (49, 51; 104, 110) are cleaned of image-setting residues by means of a cleaning operation.

4. Method according to one of Claims 1 to 3, **characterized in that** the image is set on the first printing forme (104) by means of a first image-setting device (106) associated with the first printing forme (104), and the image is set on the second printing forme (110) by means of a second image-setting device (112) associated with the second printing forme (110).

5. Method according to one of Claims 1 to 3, **characterized in that** the images are set on the printing formes (49, 51) by means of a single image-setting device (72) associated jointly with the printing formes (49, 51).

6. Method according to Claim 5, **characterized in that** the common image-setting device (72) is adjusted into a first position a to set an image on the first printing forme (49) and into a second position b to set an image on the second printing forme (51).

7. Method according to Claim 6, **characterized in that** the common image-setting device (72) is pivoted into the first position a and the second position b.

8. Method according to Claim 4, **characterized in that** the image-setting devices (106, 112) are controlled by means of a common image-setting control device (116).

## Revendications

1. Procédé destiné à faire fonctionner une machine à imprimer rotative ou rotative d'impression comprenant au moins deux plaques d'impression ou formes d'impression dont l'image peut être formée dans la machine à imprimer, et avec lesquelles il est possible d'effectuer plusieurs impressions après une formation d'image unique,
**caractérisé en ce qu'**avec les plaques d'impression (49, 51 ; 104, 110) sont imprimés un premier contrat d'impression et un second contrat d'impression,
l'image de la seconde plaque d'impression (51, 110) pour l'impression du second contrat d'impression étant formée durant l'impression du premier contrat d'impression avec la première plaque d'impression (49, 104),
cette formation de l'image sur la seconde plaque d'impression (51, 110) étant effectuée dans la machine à imprimer,
le changement des plaques d'impression (49, 51 ; 104, 110) étant effectué en marche entre l'utilisation de la première plaque d'impression (49, 104) destinée à imprimer le premier contrat d'impression, et l'utilisation de la seconde plaque d'impression (51, 110) destinée à imprimer le second contrat d'impression, et
la formation de l'image des plaques d'impression (49, 51 ; 104, 110) étant effectuée par une irradiation localisée.

2. Procédé destiné à faire fonctionner une machine à imprimer rotative ou rotative d'impression comprenant au moins deux plaques d'impression ou formes d'impression dont l'image peut être formée dans la machine à imprimer, et avec lesquelles il est possible d'effectuer plusieurs impressions après une formation d'image unique,
**caractérisé en ce qu'**avec les plaques d'impression (49, 51 ; 104, 110) est imprimée une édition globale constituée d'une première édition partielle et d'une seconde édition partielle,
l'image de la seconde plaque d'impression (51, 110) pour l'impression de la seconde édition partielle étant formée durant l'impression de la première édition partielle avec la première plaque d'impression (49, 104),
cette formation de l'image sur la seconde plaque d'impression (51, 110) étant effectuée dans la machine à imprimer,
le changement des plaques d'impression (49, 51 ; 104, 110) étant effectué en marche entre l'utilisation de la première plaque d'impression (49, 104) destinée à imprimer la première édition partielle, et l'utilisation de la seconde plaque d'impression (51, 110) destinés à imprimer la seconde édition partielle, et
la formation de l'image des plaques d'impression (49, 51 ; 104, 110) étant effectuée par une irradiation localisée.

3. Procédé selon la revendication 1 ou 2, **caractérisé en ce que** les plaques d'impression (49, 51 ; 104, 110), après irradiation, sont nettoyées de résidus de formation de l'image, par une opération de nettoyage.

4. Procédé selon l'une des revendications 1 à 3, **caractérisé en ce que** la formation de l'image sur la première plaque d'impression (104) est effectuée au moyen d'un premier dispositif de formation d'image (106) associé à la première plaque d'impression (104), et la formation de l'image sur la seconde plaque d'impression (110) est effectuée au moyen d'un second dispositif de formation d'image (112) associé à la seconde plaque d'impression (110).

5. Procédé selon l'une des revendications 1 à 3, **caractérisé en ce que** la formation de l'image sur les plaques d'impression (149, 51) est effectuée au moyen d'un seul dispositif de formation d'image (72) associé en commun aux plaques d'impression (49, 51).

6. Procédé selon la revendication 5, **caractérisé en ce que** le dispositif de formation d'image commun (72) est déplacé dans une première position a pour former l'image sur la première plaque d'impression (49), et dans une seconde position b pour former l'image sur la seconde plaque d'impression (51).

7. Procédé selon la revendication 6, **caractérisé en ce que** l'on fait pivoter la dispositif de formation d'image commun (72) dans la première position a et la seconde position b.

8. Procédé selon la revendication 4, **caractérisé en ce que** les dispositifs de formation d'image (106, 112) sont commandés au moyen d'un dispositif de commande de formation d'image commun (116).
